# FASCICULE DE BREVET EUROPEEN

(11) **EP 0 466 661 B1**
(45) Date de publication et mention de la délivrance du brevet: **17.11.1994**
(21) Numéro de dépôt: 91830257.1
(22) Date de dépôt: 11.06.1991
(51) Int. Cl.: A45B 23/00, A45B 17/00

(54) **Parasol**
Sonnenschirm
Parasol

(30) Priorité: 12.06.1990 IT 942490
(43) Date de publication de la demande: 15.01.1992
(73) Titulaire: Ombrellificio Poggesi s.r.l., 50063 Figline Valdarno (FI) (IT)
(72) Inventeur: Poggesi, Paolo, I-50063 Figline Valdarno (Firenze) (IT)
(74) Mandataire: Martini, Lazzaro

(56) Documents cités:
- DE-A- 3 307 718
- US-A- 2 595 697
- US-A- 2 605 778
- US-A- 2 661 012
- US-A- 3 486 514

## Description

La présente invention concerne un parasol.

On connaît de nombreux types de parasol, en particulier un type classique comprend une tige centrale de support de la couverture, qui est fixée de différentes manières à un piédestal qui permet sa rotation. D'autres types connus prévoient de soutenir la couverture au moyen de structures décentrées plus complexes, rigides, à fixer au sol en plusieurs points.

Tous ces parasols connus présentent différents inconvénients tels qu'une capacité d'adaptation aux conditions ambiantes insuffisante, par exemple la difficulté d'orientation de la couverture, la résistance au vent insuffisante et, dans le cas des parasols avec structure portante décentrée, l'encombrement considérable et le coût de réalisation élevé.

On connaît en particulier par le document US-A-3, 486,514 un parasol avec un tige de support de la couverture, composée d'un montant, d'un bras et d'une charnière montée entre ces deux dont ledit bras peut être déplacé et équilibré et ledit support peut être réglé par rapport au bras. Mais avec ce parasol connu la couverture est toujours ouverte et son reglage par rapport au bras est obtenue en agissant sur deux vis prevues tout près de la couverture et donc cette manoeuvre oblige de positionner auparavant le bras en manière que lesdites vis soient à la portée des mains de l'operateur.

On connaît encore par le document DE-A-3,307,718 un parasol avec une couverture montée à l'extremité d'un tube vertical, et un tige de support composée d'un montant et d'un bras articulé sur ledit montant et sur ledit tube pour permettre de varier l'inclination du bras. Mais la fermeture de ce parasol connu est possible seulement avec le bras horizontal; en outre ledit tube est inclinable par rapport à la verticale seulement dans un plan perpendiculaire audit bras.

La présente invention a pour but d'éliminer ou de réduire considérablement ces inconvénients.

Le parasol proposé est du type décrit dans le preambule de la revendication 1 dont les moyens pour regler l'inclination du tube par rapport au bras comprennent une tige coulissant à l'intérieur du bras dont une extrémité est articulée sur ledit tube au moyen d'une biellette et dont l'autre extremité est pourvue d'une poignée de manoeuvre qui fait saillie d'un bras, qui est guidée dans une boutonnière longitudinale correspondante de celui-ci et bloquable à l'intérieur et dont les moyens pour les manoeuvres d'ouverture et de fermeture de la couverture comprennent deux bourriquets à cable, de type irreversible, qui sont actionables par deux prises de force correspondantes, placées sur le bras à proximité de la charnière du montant.

Les avantages obtenus grâce à la présente invention consistent essentiellement dans le fait qu'il est possible de disposer la couverture hors de l'axe du montant et ainsi permettre la libre utilisation de presque toute la zone située au-dessous de la couverture; qu'il est possible de modifier l'inclinaison du bras portant la couverture par rapport à la verticale et de faire pivoter le montant autour du piédestal de manière à disposer de différentes façons la couverture dans une large zone autour du piédestal en s'adaptant aux conditions d'environnement les plus diverses; qu'il est possible de maintenir la couverture en position horizontale ou diversement inclinée avec n'importe quelle disposition et inclinaison du bras; qu'un parasol selon l'invention a un positionnement facile et simple et une fiabilité sûre.

Ces avantages et caractéristiques ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la FIG. 1 représente une vue d'ensemble de côté d'un parasol selon l'invention dans une position d'utilisation possible avec la tige de support décentrée; la FIG. 2 représente le parasol de la Fig. 1 dans la position centrale de la tige de support; la FIG. 3 représente le parasol de la Fig. 1 dans la position inclinée de la couverture; la FIG. 4 représente le parasol de la Fig. 1 dans la position fermée de la courverture; la FIG. 5 représente la vue détaillée de la tige de support de la couverture selon l'invention, dans la position de la Fig. 1; la FIG. 6 représente la vue détaillée de la tige de support de la couverture du parasot de la Fig. 1, dans la position centrée; la FIG. 7 représente la vue détaillée du bras de support de la couverture du parasol de la Fig. 1, avec le dispositif qui règle l'inclinaison de la couverture dans une première position extrême; la FIG. 8 représente la vue détaillée du bras de support de la couverture du parasol de la Fig. 1, avec le dispositif qui règle l'inclinaison de la couverture dans une deuxième position extrême; la FIG. 9 représente la vue détaillée des moyens d'équilibrage et de blocage du bras de support de la couverture du parasol de la Fig. 1; la FIG. 10 représente la vue détaillée du bras de support de la couverture avec les prises de force des bourriquets de service du parasol de la Fig. 1.

Réduit à sa structure essentielle et en référence aux dessins annexés, un parasol conformément à l'invention comprend:
- une couverture 1 montée à l'extrémité d'un tube 2;
- un bras 3 de support de la couverture, lequel, à une extrémité, est articulé sur ledit tube 2 à proximité de son milieu au moyen d'une charnière 20 à axe horizontal et, à l'autre extrémité, sur un montant tubulaire vertical 4 au moyen d'une charnière 30 à axe horizontal;
- un piédestal 5 de poids approprié, avec un pivot central vertical sur lequel est enfilé rotatif ledit montant 4 et qui peut être fixé en place au moyen d'une vis de blocage 4.

Ledit bras 3 est en mesure de pivoter autour de la charnière 30 en passant de la position verticale alignée avec le montant 4, dans laquelle la couverture 1 se trouve à la hauteur maximum par rapport au sol, à la position à peu près horizontale dans laquelle la couverture 1 se trouve à la distance minimum par rapport au sol et le tube 2 à la distance horizontale maximum par rapport au piédestal 5.

Avantageusement, pour régler l'inclinaison de la couverture 1 par rapport au bras 3, il est prévu un dispositif comprenant une tige 6 coulissant à l'intérieur du bras 3, dont l'extrémité supérieure est articulée sur le tube 2 au moyen d'une biellette 7.

Le coulissement axial de la tige 6 est commandé par une poignée 60 qui fait saillie du bras 3, qui est guidée dans une boutonnière longitudinale de celui-ci et qui peut y être bloquée, et dont la course utile est telle qu'elle permette de varier l'inclinaison du tube dans un secteur vertical de 180°.

Avantageusement, pour obtenir l'équilibre statique du bras 3 par rapport à la charnière 30, il est prévu un dispositif téléscopique 8 avec un ressort de traction 81 et un élément de réglage 82 muni d'une vis de blocage, lequel est relié dans sa partie supérieure à l'extrémité inférieure du bras 3 et dans sa partie inférieure à la base du montant 4. Ce dispositif remplit une fonction antagoniste à l'action de la force du poids de la couverture 1 appliquée à l'extrémité opposée du bras 3, en permettant un réglage facile et sûr de l'inclinaison du bras 3 lui-même par rapport à la verticale.

Pour l'ouverture et la fermeture de la couverture 1 et pour le déplacement, c'est-à-dire l'inclinaison dans un plan vertical, du bras 3 sont prévus deux bourriquets séparés à câble de type irréversible, connus en soi, qui sont actionnés respectivement au moyen des prises de force 9 et 10 situées à proximité de la charnière 30 du bras 3.

## Revendications

1. Parasol comprenant une couverture (1) montée à l'extremité d'un tube (2), une tige de support de la couverture (1) composée d'un montant vertical (4) tournant par rapport au piédestal (5), d'un bras (3) articulé respectivement sur ledit montant (4) et sur ledit tube (2), de moyens pour le déplacement et pour l'équilibrage dudit bras (3), de moyens pour le réglage de l'inclination dudit tube (2) par rapport au bras (3) et de moyens séparés pour les manoeuvres d'ouverture et de fermeture de la couverture (1) caractérisé en ce que lesdits moyens pour le réglage de l'inclination du tube (2) par rapport au bras (3) comprennent une tige (6) coulissant à l'intérieur du bras (3) dont une extremité est articulé sur ledit tube (2) au moyen d'une biellette (7) et dont l'autre extremité est pourvue d'une poignée de manoeuvre qui fait saillie du bras (3), qui est guidée dans une boutonnière longitudinale correspondante de celui-ci et bloquable à l'intérieur et en ce que ledits moyens pour les manoeuvres d'ouverture et de fermeture de la couverture (1) comprennent deux bourriquets à cable, de type irreversible, qui sont actionables par deux prises de force (9 et (10) correpondantes, placées sur le bras (3) à proximité de la charnière du montant (1).

## Claims

1. Parasol consisting of a covering (1) mounted at the end of a tube (2), a support rod for the covering (1) consisting of a vertical mounting (4) rotating relative to a base (5), of an arm (3) articulated relative to the said mating (4) and on the said tube (2), means for the displacement and for the balancing of the said arm (3), means for regulating the inclination of the said tube (2) relative to the arm (3) and separate means for the opening and closing of the covering (1), characterised in that the said means for regulating the inclination of the tube (2) relative to the arm (3) include a rod (6) sliding inside the arm (3), one end of which is articulated on the said tube (2) by means of a rocker bar (7) and the other end of which is provided with an operating handle which emerges from the arm (3), which is guided in a longitudinal oblong opening corresponding to it and which can be blocked inside and in that the said means for the opening and closing of the covering (1) include two cable winches of the irreversible type which can be actuated by two power take-offs (9) and (10) placed on the arms near the mounting hinge (4).

## Patentansprüche

1. Sonnenschirm, der ein Schirmdach (1), das am Ende eines Rohres (2) montiert ist, und eine Tragstruktur für das Schirmdach (1) umfaßt, die aus folgenden Bestandteilen besteht: einem senkrechten Ständer (4), der bezüglich eines Fußes (5) drehbar ist, einem Arm (3), der sowohl am Ständer (4) als auch an dem Rohr (2) angelenkt ist, Einrichtungen zum Verschieben und Ausbalancieren des Arms (3), Einrichtungen zum Einstellen der Neigung des Rohres (2) bezüglich des Arms (1) und getrennte Einrichtungen zum Öffnen und Schließen des Schirmdachs (1), dadurch **gekennzeichnet,** daß die Einrichtungen zum Einstellen der Neigung des Rohres (2) bezüglich des Arms (3) eine Stange (6) umfassen, die im Inneren des Armes (3) gleitet und deren eines Ende an dem Rohr (2) vermittels einer Stange (7) angelenkt ist und deren anderes Ende einen Betätigungsgriff aufweist, der aus dem Arm (3) vorsteht und in einer entsprechenden, sich in Längsrichtung erstreckenden Aussparung des Arms geführt und im Inneren blockierbar ist, und daß die Einrichtungen zum Öffnen und Schließen des Schirmdaches (1) zwei irreversible Seilhaspeln umfassen, die durch zwei Zapfwellen (9 und 10) betätigbar sind, die am Arm (3) in der Nähe des Scharniers des Ständers (4) angebracht sind.
